# EUROPÄISCHE PATENTSCHRIFT

(11) **EP 0 676 335 B1**
(45) Veröffentlichungstag und Bekanntmachung des Hinweises auf die Patenterteilung: **09.06.1999**
(21) Anmeldenummer: 95103211.9
(22) Anmeldetag: 07.03.1995
(51) Int. Cl.: B65D 3/22, B65D 3/26, B65D 5/42, B65D 5/70

(54) **Behälter**
Container
Récipient

(30) Priorität: 07.04.1994 DE 4411924
(43) Veröffentlichungstag der Anmeldung: 11.10.1995
(73) Patentinhaber: Rüdiger Haaga GmbH, D-78727 Altoberndorf (DE)
(72) Erfinder: Stahlecker, Werner, D-70184 Stuttgart (DE); Müller, Berthold, D-73079 Süssen (DE)
(74) Vertreter: Wilhelm & Dauster Patentanwälte European Patent Attorneys

(56) Entgegenhaltungen:
- EP-A- 0 155 600
- EP-A- 0 527 647
- US-A- 3 107 586
- US-A- 3 157 337
- US-A- 3 348 756

## Beschreibung

Die Erfindung betrifft einen Behälter mit wenigstens einer Wand, die aus Wenigstens einem bogenartigen Segment hergestellt ist, das eine Trägerschicht und eine Schutzschicht enthält und Wenigstens eine Kante aufweist, die von einem Schutzbezug umschlossen ist, der die innere Oberfläche und die äußere Oberfläche Wenigstens des an die Kante angrenzenden Bereichs des Segmentes überdeckt, der eine derart reduzierte Dicke hat, daß das Segment einschließlich des Schutzbezuges eine insgesamt wenigstens annähernd gleichbleibende Dicke hat, wobei die Trägerschicht in dem von dem Schutzbezug zu überdeckenden Bereich verdichtet ist.

In der DE-A-30 23 835 ist ein Behälter beschrieben, der aus mehreren Wänden zusammengesetzt ist. Jede Wand enthält eine Trägerschicht aus Papier und wenigstens eine die Trägerschicht bedeckende Schutzschicht, die nach dem Zusammenbau zum Inneren des Behälters weist.

Bei der Herstellung des Behälters wird ein Segment derart geformt, daß ein im wesentlichen zylindrischer Korpus entsteht. Hierbei ragt ein Endbereich des Segmentes mit einer Kante in das Innere des Behälters.

Die in das Innere des Behälters ragende Kante ist mit einem Schutzbezug umschlossen. Als Schutzbezug dient die Schutzschicht des Segmentes, die im Bereich der Kante um 180° umgebogen ist, so daß die Kante selbst und die sich hieran anschließenden Bereiche des Segmentes von dem Schutzbezug umschlossen sind.

Zum Herstellen und Anbringen des bekannten Schutzbezuges wird zunächst in dem die Kante enthaltenden Endbereich die Trägerschicht des Segmentes abgeschabt, so daß das Segment dort im wesentlichen nur noch die halbe Materialstärke aufweist. Sodann wird eine Längsnut in der Mittellinie des abgeschabten Bereiches ausgebildet und Klebstoff auf den abgeschabten Bereich aufgebracht. Schließlich wird der abgeschabte Bereich entlang der Längsnut um 180° umgebogen und zusammengeklebt. Hierdurch wird im Bereich der Kante ein Schutzbezug hergestellt, der durch die umgebogene Schutzschicht des Segmentes gebildet wird und der die Kante selbst sowie die beiden einander gegenüberliegenden Seiten des Segmentes im Anschluß an die Kante bedeckt.

Durch das Abtragen der Materialstärke bei dem Endstreifen auf die halbe Dicke und das anschließende Zusammenfalten des Endstreifens wird im Bereich der Kante eine Dicke erhalten, die der Dicke des Segmentes Insgesamt Wenigstens annähernd entspricht. Das Segment hat mithin einschließlich des Schutzbezuges eine insgesamt Wenigstens annähernd gleichbleibende Dicke. Mit der Materialabtragung bei dem Endbereich des Segmentes soll bei dem bekannten Behälter erreicht werden, daß beim Umfalten Risse, die bei voller Materialstärke möglicherweise entstehen könnten, vermieden werden.

In der US-A-31 57 337 ist ein Behälter gemäß dem Oberbegriff des Anspruchs 1 beschrieben, dessen Mantel durch spiraliges Wickeln mehrerer Materialbahnen hergestellt wird. Der Mantel enthält mehrere Schutzschichten und eine Trägerschicht, die im Bereich einer Kante durch einen Schutzbezug überdeckt ist. Der von dem Schutzbezug überdeckte Bereich der Trägerschicht ist verdichtet, so daß der Mantel eine insgesamt gleichbleibende Dicke hat. Das Verdichten der Trägerschicht geschieht offenbar während des spiraligen Wickelns, wobei die Schutzschicht und der Schutzbezug nicht verdichtet werden.

Die EP 0 527 647 A2 schließlich zeigt einen Behälter, bei dem eine wendelförmig verlaufende Naht an den Kanten von wendelförmig aufeinandergewickelten Streifen aus Papier oder Karton gebildet ist, die später ein leichtes Öffnen des zylindrischen Behälters ermöglichen soll. Zu diesem Zweck werden die überlappenden Kanterbereiche vor dem Wickeln leicht verdichtet und mit einem temporär haltenden Klebstoff versehen, der wegen der Materialverdichtung nicht voll in das Material eindringen und daher auch wieder gelöst werden kann.

Es ist die Aufgabe der Erfindung, bei dem Behälter der eingangs genannten Art einen Kantenschutz aufzuzeigen, der einfach und kostengünstig bei einem Segment ohne Vergrößerung von dessen Dicke hergestellt werden kann.

Die Aufgabe wird dadurch gelöst, daß auch die Schutzschicht des Segmentes in dem von dem Schutzbezug zu überdeckenden Bereich verdichtet ist.

Die erfinderische Bauweise führt zu dem Vorteil, daß die Reduzierung der Dicke des Segmentes in dem von dem Schutzbezug zu überdeckenden Bereich in besonders einfacher und kostengünstiger Weise vonstatten gehen kann. Nach dem Aufbringen des Schutzbezuges auf den in der Dicke reduzierten Bereich hat das Segment, das für die Herstellung des Behälters verwendet wird, eine insgesamt wenigstens annähernd gleichbleibende Dicke.

Die gleichbleibende Dicke ermöglicht eine vereinfachte Herstellung des Behälters. Segmente von gleichbleibender Dicke können besonders gut in Stapeln einer Maschine zum Herstellen von Behältern vorgelegt werden. Es ist außerdem möglich, eine Vielzahl von Segmenten zu einem Kartonband zusammenzufassen, das in aufgerollter Form einer Maschine zum Herstellen von Behältern vorgelegt werden kann.

Die Erfindung kann sinnvoll eingesetzt werden bei allen Behältern, bei denen verhindert werden soll, daß ein Medium, insbesondere das Füllgut, in die Wand des Behälters eindringt. Im Bereich der Kante ist die Oberfläche des Segmentes, das zu einer Wand des Behälters weiterverarbeitet werden soll, häufig aufgebrochen, insbesondere dann, wenn die Kante durch Schneiden oder Stanzen hergestellt ist. Durch das Anbringen des Schutzbezuges kann im Bereich der Kanten ein gleichartiger oder ähnlicher Schutz hergestellt werden, wie er auch in den anderen Bereichen des Behälters besteht. Auf die äußere Gestalt des Behälters kommt es nicht an.

In vorteilhafter Ausgestaltung kann der Schutzbezug selbst bei den zu überdeckenden Bereich des Segmentes verdichtet werden.

Die Erfindung kann zur Anwendung kommen bei allen Kanten, die bei einen Behälter mit einem Schutzbezug abgedeckt sein sollen.

So kann die abzudeckende Kante auch bei einer Öffnung vorhanden sein, die in eine Wand des Behälters eingebracht ist.

Diese Öffnung kann vorteilhaft durch eine Aufreißlasche abgedeckt werden, wobei der durch die Aufreißlasche abdeckbare Bereich des Segmentes ebenfalls eine reduzierte Dicke hat. Das Segment ist dann sowohl in den von dem Schutzbezug abgedeckten Bereich der Öffnung als auch in den durch die Aufreißlasche abgedeckten Bereich in wesentlichen gleichbleibend dick.

Das Verdichten des Segmentes kann vorteilhaft dadurch geschehen, daß mechanischer Druck in dem zu verdichtenden Bereich ausgeübt wird.

Weitere Vorteile und Merkmale ergeben sich aus den zu den Figuren beschriebenen Ausführungsbeispielen.

Es zeigen:
Figur 1 eine Längsansicht eines zylindrischen Behälters mit einem Mantel, einem Boden und einem Deckel,
Figur 2 einen Querschnitt durch die Wand des Mantels des Behälters der Figur 1 entlang der Linie II-II der Figur 1,
Figur 3 einen Längsschnitt durch den Behälter der Figur 1 entlang der Linie III-III der Figur 1,
Figur 4 eine Draufsicht auf den Deckel des Behälters der Figur 1,
Figur 5 ein Segment zur Herstellung des Mantels des Behälters der Figur 1,
Figur 6 eine vergrößerte Teilansicht des Mantels der Figur 2 mit einer ersten Ausführungsform eines Schutzbezuges,
Figur 7 eine vergrößerte Teilansicht des Mantels der Figur 2 ähnlich Figur 6 mit einer zweiten Ausführungsform eines Schutzbezuges,
Figur 8 eine vergrößerte, geschnittene Teilansicht eines Segmentes für einen Mantel entlang der Linie VIII-VIII der Figur 5,
Figur 9 eine Teilansicht ähnlich Figur 8 einer anderen Ausführungsform eines Segmentes für einen Mantel,
Figur 10 ein Segment zur Herstellung des Deckels des Behälters der Figur 1,
Figur 11 eine vergrößerte, geschnittene Teilansicht des Segmentes der Figur 10 mit geöffneter Aufreißlasche entlang der Linie XI-XI der Figur 10,
Figur 12 eine vergrößerte, geschnittene Teilansicht des Segmentes der Figur 10 ähnlich Figur 11 mit verschlossener Aufreißlasche,
Figur 13 ein Kartonband mit einer Vielzahl von Segmenten der Figur 5 in verkleinerter Darstellung,
Figur 14 ein Kartonband mit einer Vielzahl von Segmenten der Figur 10 in verkleinerter Darstellung, und
Figur 15 eine Längsansicht einer Wand des Mantels des Behälters der Figur 1 in einer Zwischenfertigungsstufe,

Der in Figuren 1 und 3 dargestellte Behälter 1 ist als Dose ausgebildet. Er setzt sich aus einem zylindrischen Mantel 2, einen kreisförmigen Boden 4 und einem kreisförmigen Deckel 3 zusammen.

Der Deckel 3 ist mit einer Öffnung 7 versehen, die mit einer Aufreißlasche 8 verschlossen werden kann. Die Aufreißlasche 8 ist in Figur 3 in einer von der Öffnung 7 weggeklappten Position dargestellt. Die Wand 5 des Deckels 3, die Wand des Bodens 4 und die Wand 6 des Mantels 2 sind unlosbar miteinander verbunden und bilden zusammen eine einheitliche Wand des Behälters 1.

Wie insbesondere aus Figur 2 ersichtlich ist, wird der Mantel 2 des Behälters 1 durch eine im Querschnitt im wesentlichen kreisringförmig verlaufende Wand 6 gebildet. Die Wand 6 wird aus einem bogenartigen Segment 6' (vgl. Figur 5) hergestellt.

Um die in Figur 2 dargestellte, im Querschnitt kreisringförmige Gestalt der Wand 6 zu erhalten, wird das rechteckige, bogenartige Segment 6' über einen nicht gezeigten, zylindrischen Dorn aufgerollt. Hierbei überlappen die Endbereiche 15', 56' des Segmentes 6' einander, so daß bei der Wand 6 zwei einander überlappende Abschnitte 15, 56 gebildet werden. Hierbei kommt die Kante 13 des überlappenden Abschnitts 15 innerhalb des Mantels 2 und die Kante 14 des überlappenden Abschnitts 56 außerhalb des Mantels 2 zu liegen. Die überlappenden Abschnitte 15 und 56 der Endbereiche des zu der Wand 6 verformten Segmentes 6' werden gegeneinander angelegt und, vorzugsweise durch Heißsiegeln, bei der Siegelstelle 26 miteinander verbunden. Die Wand 6 hat nun die Gestalt einer Hülse, sie verläuft also, wie aus Figur 2 ersichtlich ist, im Querschnitt kreisringförmig. Diese kreisringförmige Gestalt wird sich im Verlaufe des weiteren Fertigungsverfahrens nicht mehr ändern. In der Seitenansicht ist die nun erreichte Fertigungsstufe der hülsenförmigen Wand 6 in Figur 15 gezeigt.

Wie aus Figur 5 ersichtlich ist, sind bei dem nicht verformten Segment 6' Randbereiche 16', 17' vorhanden, die entlang Biegekanten 20', 21' umgebogen werden können. Bei der in in Figur 15 dargestellten Fertigungsstufe der Wand 6 bilden die Randbereiche 16, 17 die beiden Stirnenden der hülsenförmigen Wand 6. Das Umbiegen der Randbereiche 16, 17 wird in einem späteren, weiter unten noch beschriebenen Arbeitsgang durchgeführt.

Der Deckel 3 und der Boden 4 werden jeweils aus einem bogenartigen Segment hergestellt, wobei nur das Segment 5' für den Deckel 3 in Figuren 10, 11 und 12 zeichnerisch dargestellt ist. Die kreisförmigen, bogenartigen Segmente 5' werden entlang der Biegekante 57 derart verformt, daß bei dem Deckel 3 ein abragender Rand 18 (vgl. auch Figur 4) und bei dem Boden 4 ein abragender Rand 19 gebildet wird.

Zum Zusammenfügen des Behälters 1 werden der Boden 4 und der Deckel 3 in das Innere der in Figur 15 dargestellten, hülsenformigen Wand 6 eingebracht, so daß die abragenden Ränder 18, 19 jeweils nach außen weisen. Sodann werden der Randbereich 16 des Mantels 2 um die Biegekante 20 über den abragenden Rand 18 des Deckels 3 und der Randbereich 17 des Mantels 2 um die Biegekante 21 über den abragenden Rand 19 des Bodens 4 umgebogen, so daß die in Figuren 1 und 3 dargestellte Gestalt des Behälters 1 erhalten wird.

In den vorbeschriebenen stirnendigen Bereichen, in denen die Randbereiche 16 und 17 des Mantels 2 umgebogen sind, werden der Deckel 3 und der Boden 4 durch Verpressen und Heißsiegeln miteinander verbunden. Durch das beschriebene feste Verbinden in den stirnseitigen Bereichen des Behälters 1 sind die dort verlaufenden Kanten, die bei dem Segment 5' für den Deckel 3, dem Segment für den Boden 4 und dem Segment 6' für den Mantel 2 noch frei gelegen haben, gut geschützt, so daß es eines zusätzlichen Kantenschutzes dort nicht bedarf.

Bei der in das Innere des Mantels 2 ragenden Kante 13 (vgl. Figur 2) ist ein Kantenschutz vorgesehen, der nachstehend anhand von Figuren 6 und 8 beschrieben wird. Für die Herstellung der in Figur 6 dargestellten, im Querschnitt kreisringförmigen Wand 6 wird das in Figur 8 dargestellte Segment 6' verwendet. Das Segment 6' der Figur 8 ist vor der Verformung mit einer ersten Ausführungsform eines Schutzbezuges 24 versehen, der auch bei der geformten Wand 6 der Figur 6 dargestellt ist.

Aus Figuren 6 und 8 ist ersichtlich, daß die Wand 6 des Mantels 2 aus einer Trägerschicht 22, vorzugsweise aus Papier oder Karton, und aus einer Schutzschicht 23 besteht. Sowohl die Trägerschicht 22 als auch die Schutzschicht 23 können aus mehreren Materiallagen bestehen. Die Schutzschicht 23, die die innere Oberfläche 12 der Wand 6 bildet, dient dem Schutz des Füllgutes und kann beispielsweise auch eine Lage aus Aluminium enthalten. Bei der äußeren Oberfläche 11 ist bei der hier dargestellten Ausführungsform eine zusätzliche Schutzschicht nicht vorgesehen. Es ist selbstverständlich bei anderen Ausführungen denkbar, eine solche Schutzschicht, beispielsweise zum Schutz des Behälters 1 oder des Füllgutes vor äußeren Einwirkungen, bei der äußeren Oberfläche 11 der Wand 6 anzubringen.

Die in das Innere des Mantels 2 ragende Kante 13 der Wand 6 ist mit dem vorerwähnten Schutzbezug 24 versehen, der auch die innere Oberfläche 12 und die äußere Oberfläche 11 des zu der Wand 6 verformten Segmentes 6' in dem Bereich 27 überdeckt. Das Segment 6' hat in dem von dem Schutzbezug 24 überdeckten Bereich 27 eine derart reduzierte Dicke, daß die Gesamtdicke einschließlich des Schutzbezuges 24 des Segmentes 6' wenigstens annähernd gleich groß ist wie die Dicke des Segmentes 6' in den übrigen Bereichen.

Bei der in Figur 9 dargestellten Ausführungsform wird der Schutzbezug 39 ebenso wie bei der in Figuren 6 und 8 dargestellten Ausführungsform, durch ein separates Bauteil gebildet, das die Gestalt eines schmalen Streifens hat. Der Schutzbezug 39 ist, wie dies in Figur 9 dargestellt ist, zusätzlich verdichtet.

Bei der in Figur 8 dargestellten Ausführungsform hat das Segment 6' in dem die Kante 13 enthaltenden Bereich 27 eine reduzierte Dicke. Hierbei entspricht die Dicke des Bereichs 27 der Ausführungsform der Figur 8 der Dicke des Bereichs 27 der Figur 6. Der Schutzbezug 24 weist, ebenso wie bei Figur 6, eine gleichbleibende Dicke auf. Allerdings hat außer dem Bereich 34 der Trägerschicht 22 auch der Bereich 35 der Schutzschicht 23 eine reduzierte Dicke.

Bei der in Figur 9 dargestellten Ausführungsform hat das Segment 42 in dem die Kante 13 enthaltenden Bereich 43 eine reduzierte Dicke. Hier sind der Bereich 44 der Trägerschicht 22, der Bereich 35 der Schutzschicht 23 und die an den Oberflächen 11 und 12 anliegenden Bereiche 40 und 41 des Schutzbezuges 39 in der Dicke reduziert. Die Reduzierung ist derart, daß das Segment 42 eine insgesamt gleichbleibende Dicke hat.

Bei der in Figur 7 dargestellten Ausbildung ist die Kante 13 durch eine zweite Ausführungsform eines Schutzbezuges 25 überdeckt. Dieser Schutzbezug 25 ist einstückig mit der Schutzschicht, die die innere Oberfläche 12 der Wand 6 bildet, hergestellt. Ein zusätzlicher Schutzbezug ist also nicht vorhanden. Der Bereich 28 des die Wand 6 bildenden Segmentes 55 ist in der Dicke reduziert, so daß ein Segment 55 mit insgesamt gleichbleibender Dicke erhalten wird. Die reduzierte Dicke des Bereichs 28 des Segmentes 55 wird durch Verdichten des Bereichs 28 der Trägerschicht 22 erhalten, deren Dicke hierdurch verringert wird.

Der Schutzbezug 24; 25; 39 ist in allen Ausführungsformen bei den Segmenten 6'; 42; 55 bereits vorhanden, bevor diese zu der Wand 6 des Mantels 2 verformt werden.

In Figuren 11 und 12 ist der Kantenschutz bei der Öffnung 7 des Segmentes 5' für die Wand 5 des Deckels 3 dargestellt. Der Kantenschutz besteht aus einem Schutzbezug 45, der eine Kante 49 überdeckt, die entlang dem Rand der in das Segment 5' eingebrachten Öffnung verläuft. In dem von dem Schutzbezug 45 überdeckten Bereich 46 ist die Dicke reduziert.

Die mit dem Schutzbezug 45 versehene Öffnung 7 ist, wie oben bereits erwähnt wurde, durch eine Aufreißlasche 8 verschließbar. Die Aufreißlasche 8 ist mit einem anliegenden Teil 47 an der äußeren Oberfläche 9 des Segmentes 5', vorzugsweise durch Heißsiegeln, befestigt. In den Bereich 50, in dem das Segment 5' durch das anliegende Teil 47 der Aufreißlasche 8 überdeckt wird, ist das Segment 5' weniger dick.

Die Aufreißlasche 8 besitzt ein verschwenkbares Teil 48, das in Figur 11 in einer von der Öffnung 7 weggeklappten Position 48' und in Figur 12 in einer die Öffnung 7 verschließenden Position gezeigt ist. In dem Bereich, in den das verschwenkbare Teil 48 nach dem Verschließen an das Segment 5' zur Anlage kommt, besitzt dieses einen Bereich 51 mit reduzierter Dicke. Häufig genügt es aber, die reduzierte Dicke nur dort vorzusehen, wo sich der Schutzbezug 45 befindet.

In den Bereichen 46, 50 und 51 ist die Dicke des Segmentes 5' derart reduziert, daß dieses auch nach dem Anbringen des Schutzbezuges 45 und der Aufreißlasche 8, auch nach deren Verschließen, eine insgesamt gleichbleibende Dicke hat.

Nach dem Verschwenken der Aufreißlasche 8 in die in Figur 12 dargestellte Position wird die innere Oberfläche des aufklappbaren Teils 48 gegen den Schutzbezug 45, vorzugsweise durch Heißsiegeln, angeheftet, so daß ein dichtender Verschluß hergestellt wird.

Das Segment 5' ist bereits vor dem Verformen zu dem in Figur 4 dargestellten Deckel 3 somit vor dem Zusammenfügen zu dem Behälter 1 in der vorbeschriebenen Weise ausgebildet. Allerdings ist die Aufreißlasche 8 nur dann bereits bei dem Segment 5', also vor dem Zusammenfügen des Behälters 1, dicht verschlossen, wenn die Öffnung 7 nicht zum Befüllen des Behälters 1 dienen soll.

Bei der hier dargestellten Ausführungsform soll der Behälter 1 erst nach dem Befestigen des Deckels 3 an dem Mantel 2 befüllt werden. Das Befüllen erfolgt durch die Öffnung 7, die als Befüllöffnung dient. Zum Befüllen des Behälters 1 wird dafür gesorgt, daß das aufklappbare Teil 48 der Aufreißlasche 8 die Öffnung 7 nicht bedeckt. Das Verschließen der Öffnung 7 durch die Aufreißlasche 8 erfolgt hier also nach dem Füllen des Behälters 1.

Die Aufreißlasche 8 kann zum Entleeren des Behälters 1 aufgerissen werden. Die Öffnung 7 dient so zugleich als Entleeröffnung.

Durch die insgesamt gleichbleibende Dicke der Segmente 6' für den Mantel 2, der Segmente 5' für die Deckel 3 und der Segmente für die Böden 4 ist es möglich, Segmente 6', 6'' und 5', 5'' in Form von Stapeln oder in Form von Kartonbändern 52 und 53 (vgl. Figuren 13 und 14) vorzulegen.

Wie aus Figur 13 ersichtlich ist, sind mehrere rechteckige Segmente 6'' zu einem Kartonband 52 zusammengefaßt. Die Segmente 6'' können an den strichpunktierten Linien von den Kartonband 52 abgetrennt werden und bilden dann jeweils ein abgetrenntes, rechteckiges Segment 6' (vgl. Figur 5). Bei der einen Längskante des Kartonbandes 52 ist ein Bezugband 54 angeordnet, das aus einer Vielzahl von nicht abgetrennten Schutzbezügen 24'' zusammgesetzt ist. Bein Abtrennen der Segmente 6'' von dem Kartonband 52 wird ein Teilstück des Bezugbandes 54 mit abgetrennt, wobei dieses abgetrennte Teilstück den Schutzbezug 24' des abgetrennten Segmentes 6' bildet. Das Kartonband 52 hat, auch im Bereich des Bezugbandes 54, eine insgesamt gleichbleibende Dicke. Deshalb kann das Kartonband 52 ohne weiteres als Rolle einer Maschine zum Herstellen von Behältern 1 vorgelegt werden. Der Kantenschutz für den späteren Mantel 2 ist in Gestalt des Bezugbandes 54 bereits bei dem Kartonband 52 vorhanden, so daß bei der Maschine zum erstellen von Behältern 1 Arbeitsgänge zum Anbringen eines Kantenschutzes nicht anfallen.

In Figur 14 ist ein Kartonband 53 dargestellt, das eine Vielzahl von Segmenten 5'' für die Deckel 3 enthält. Jedes Segment 5'' ist bereits mit einer Öffnung 7 versehen, wobei die Kante 49 mit einem Schutzbezug 45 abgedeckt ist. An jedem Segment 5'' ist eine Aufreißlasche 8 befestigt, die die in Figur 12 dargestellte verschlossene Position einnimmt. Allerdings ist die Aufreißlasche 8 nicht fest mit dem Schutzbezug 45 verbunden, so daß sie zum Befüllen von der Öffnung 7 weggeklappt werden kann. Das Kartonband 53 mit den Segmenten 5'' hat, auch in Bereich der Schutzbezüge 45 und der Aufreißlaschen 8, eine insgesamt gleichbleibende Dicke. Deshalb ist es möglich, das Kartonband 53 in Form einer Rolle einer Maschine zum Herstellen von Behältern 1 vorzulegen.

Auch hier fallen Arbeitsgänge zum Anbringen eines Kantenschutzes bei der Maschine zum Herstellen von Behältern 1 nicht an.

Die Reduzierung der Dicke geschieht beispielsweise durch mechanisches Verpressen mit einem geeigneten Werkzeug. Es ist hierbei möglich, das verdichten der von dem Schutzbezug 24; 25; 39; 45 abzudeckenden Bereiche 27; 28; 43; 46 vor, bei oder nach dem Anbringen des Schutzbezuges 24; 25; 39; 45 durchzuführen. Entsprechendes gilt für die von der Aufreißlasche 8 abzudeckenden Bereiche 50, 51. Diese Bereiche 50, 51 können selbstverständlich ebenfalls vor, bei oder nach dem Anbringen der Aufreißlasche 8 verdichtet werden.

Für den Schutzbezug 24; 25; 39; 45 wird vorzugsweise heißsiegelfähiges Material, beispielsweise Polyäthylen, verwandt. Dieses Material ermöglicht es, den Schutzbezug 24; 25; 39; 45 mit dem Segment 5'; 6', 42; 55 zu verbinden. Außerdem wird es möglich, bei der Herstellung des Mantels 2 die überlappenden Abschnitte 15, 56 miteinander zu verbinden und beim Anbringen bzw. Verschließen der Aufreißlasche 8 das anliegende Teil 47 mit der äußeren Oberfläche 9 des Segmentes 5' bzw. das verschwenkbare Teil 48 mit dem Schutzbezug 45 zu verbinden.

## Patentansprüche

1. Behälter mit wenigstens einer Wand (5, 6), die aus wenigstens einem bogenartigen Segment (5', 5''; 6', 6''; 32; 42; 55) hergestellt ist, das eine Trägerschicht (22) und eine Schutzschicht (23) enthält und wenigstens eine Kante (13, 49) aufweist, die von einem Schutzbezug (24, 24', 24''; 25; 39; 45) umschlossen ist, der die innere Oberfläche (12) und die äußere Oberfläche (11) wenigstens des an die Kante (13, 49) angrenzenden Bereichs (27; 28; 43; 46) des Segmentes (5', 5''; 6', 6''; 32; 42; 55) überdeckt, der eine derart reduzierte Dicke hat, daß das Segment einschließlich des Schutzbezuges (24, 24', 24''; 25; 39; 45) eine insgesamt wenigstens annähernd gleichbleibende Dicke hat, wobei die Trägerschicht (22) in dem von dem Schutzbezug (24, 24', 24''; 25; 39; 45) zu überdeckenden Bereich (34; 44;) verdichtet ist,
**dadurch gekennzeichnet, daß**
auch die Schutzschicht (23) des Segmentes (5', 5''; 6', 6''; 32; 42; 55) in dem von dem Schutzbezug (24; 39) zu überdeckenden Bereich (35) verdichtet ist.

2. Behälter nach Anspruch 1, dadurch gekennzeichnet, daß der Schutzbezug (39) in dem zu überdeckenden Bereich (43) des Segmentes (42) verdichtet ist.

3. Behälter nach Anspruch 1 oder 2, mit wenigstens einer Wand (5), die durch ein Segment (5', 5'') gebildet ist, das eine Öffnung (7) enthält, deren Kante (49) mit einem Schutzbezug (45) abgedeckt ist, wobei ein die Öffnung (7) enthaltender Bereich (46, 50, 51) des Segmentes (5', 5'') durch eine Aufreißlasche (8) abdeckbar ist, die an die äußere Oberfläche (9) des Segmentes (5', 5'') anheftbar ist, dadurch gekennzeichnet, daß der durch die Aufreißlasche (8) abdeckbare Bereich (46, 50, 51) des Segmentes (5', 5'') eine derart reduzierte Dicke hat, daß das Segment (5', 5'') einschließlich der Aufreißlasche (8) und des Schutzbezuges (45) eine insgesamt wenigstens annähernd gleichbleibende Dicke hat.

4. Behälter nach Anspruch 3, dadurch gekennzeichnet, daß die reduzierte Dicke durch Verdichten des die Wand (5) des Behälters (1) bildenden Segmentes (5', 5'') und des Schutzbezuges (45) erreicht ist.

## Claims

1. Container having at least one wall (5, 6) made from at least one arc-shaped segment (5', 5''; 6', 6''; 32; 42; 55), containing a carrier layer (22) and a protective layer (23) and provided with at least one edge (13, 14; 49), which is enclosed by a protective cover (24, 24', 24''; 25; 39; 45) which latter covers the inner surface (12) and the outer surface (11) at least in the area (27; 28; 33; 42; 46) of the segment (5', 5''; 6', 6''; 32; 42; 55) adjoining the edge (13, 14; 49), the area (27; 28; 33; 43; 46) having a reduced thickness such that the segment, including the protective cover (24, 24', 24''; 25; 39; 45) together exhibit an at least approximately uniform thickness, the carrier layer (22) being compressed in the area (29; 34; 38; 44; 58) to be covered by the protective cover (24, 24', 24''; 25; 39; 45),
**wherein**
the protective layer (23) of the segment (5', 5''; 6', 6''; 32; 42; 55) is likewise compressed in the area (33; 43) to be covered by the protective cover (24; 39).

2. The container as defined in Claim 1, wherein the protective cover (39) is compressed in the area (43) of the segment (42) to be covered.

3. The container as defined in Claim 1 or Claim 2, having at least one wall (5) formed by a segment (5', 5'') that comprises an opening (7) whose edge (49) is covered by the protective cover (45), the arrangement being such that an area (46, 50, 51) of the segment (5', 5'') that comprises the opening (7) can be covered by a tear-off flap (8) that can be attached to the outer surface (9) of the segment (5', 5''), wherein the area (46, 50, 51) of the segment (5', 5'') that can be covered by the tear-off flap (8) has a reduced thickness such that the segment (5', 5''), including the tear-off flap (8) and the protective cover (45) together exhibit an at least approximately uniform thickness.

4. The container as defined in Claim 3, wherein the reduced thickness is achieved by compression of the segment (5', 5'') forming the wall (5) of the container (1) and of the protective cover (45).

## Revendications

1. Récipient avec au moins une paroi (5, 6), qui est réalisée à partir d'au moins un segment courbé (5', 5'' ; 6', 6'' ; 32 ; 42 ; 55), qui contient une couche support (22) et une couche protectrice (23) et qui comprend au moins un bord (13,14 ;49) qui est entouré d'un revêtement de protection (24, 24', 24'' ; 25 ; 39, 45), qui recouvre au moins la surface intérieure (12) et la surface extérieure (11) de la zone (27 ; 28 ; 33 ; 43 ; 46) du segment (5', 5'' ; 6', 6'' ; 32 ; 42 ; 55) adjacente au bord (13, 14 ; 49), dont l'épaisseur est si faible que le segment, y compris au niveau du revêtement de protection (24, 24', 24'' ; 25 ; 39, 45) présente au moins une épaisseur globale approximativement constante, la couche support (22) étant comprimée dans la zone (29 ; 34 ; 38 ; 44 ; 58) devant être recouverte par le revêtement de protection (24, 24', 24'' ; 25 ; 39, 45)
caractérisé en ce que la couche protectrice (23) du segment (5', 5'' ; 6', 6'' ; 32 ; 42 ; 55) est également comprimée dans la zone, (33 ; 43) devant être recouverte par le revêtement de protection (24 ; 39).

2. Récipient selon la revendication 1, caractérisé en ce que que le revêtement de protection (39) est comprimé dans la zone (43) du segment devant être recouverte.

3. Récipient selon la revendication 1 ou 2, avec au moins une paroi (5), qui est formée par un segment (5', 5''), qui comprend une ouverture (7), dont le bord (49) est recouvert d'un revêtement de protection (45), une zone (46, 50, 51) du segment (5', 5'') contenant l'ouverture (7) étant recouvert par une languette d'ouverture (8), qui peut être fixée à la surface extérieure (9) du segment (5' , 5''), en ce que la zone (46, 50, 51) devant être recouverte par la languette d'ouverture a une épaisseur réduite de telle sorte que le segment (5', 5'') comprenant la languette d'ouverture (8) et le revêtement de protection (45) ont au moins une épaisseur globale approximativement constante.

4. Récipient selon la revendication 3, caractérisé en ce que l'épaisseur réduite est obtenue par la compression du segment (5', 5'') formant la paroi (5) du récipient (1) et du revêtement de protection (45).
